# EUROPÄISCHE PATENTSCHRIFT

(11) **EP 0 354 423 B1**
(45) Veröffentlichungstag und Bekanntmachung des Hinweises auf die Patenterteilung: **27.01.1993**
(21) Anmeldenummer: 89113946.1
(22) Anmeldetag: 28.07.1989
(51) Int. Cl.: H01F 29/02

(54) **Zylindrischer Stufenwähler für Stufentransformatoren mit durch Anschlussleitungen gehaltenen Kontaktringen**
Cylindrical tap selector for step-down transformers having contact rings held in place by connecting wires
Sélecteur cylindrique de gradins pour transformateurs à gradins avec anneaux de contact tenus par des conduits de raccordement

(30) Priorität: 12.08.1988 DE 3827388
(43) Veröffentlichungstag der Anmeldung: 14.02.1990
(73) Patentinhaber: MASCHINENFABRIK REINHAUSEN GMBH, 93025 Regensburg (DE)
(72) Erfinder: Bleibtreu, Alexander, D-8400 Regensburg (DE); Pillmeier, Leo, Ing. grad., D-8400 Regensburg (DE)

(56) Entgegenhaltungen:
- EP-A- 0 035 637
- EP-A- 0 166 844
- AT-B- 199 759
- GB-A- 2 078 445

## Beschreibung

Die Erfindung bezieht sich auf einen zylindrischen Stufenwähler für Stufentransformatoren gemäß Oberbegriff des Patentanspruches 1. Um bei diesen bekannten Stufenwählern eine sichere und stabile Halterung des Kontaktringes zu erreichen, werden die an sich starren Verbindungsleitungen zusätzlich in mehreren Ebenen durch kammartige Gerüstteile abgestützt (AT-PS 199 759). Dieses Abstützen der Anschlußleitungen erfordert also besondere Konstruktionsteile, die außerhalb des eigentlichen Stufenwählers liegen und die somit auch zusätzlichen Platz beanspruchen. Trotzdem kann es bei Montage der an sich starren Anschlußleitungen zu Verspannungen am Kontaktring kommen, zumal beachtliche Hebellängen, bedingt durch die Größe der Stufenwähler, auftreten können. Hierdurch kann die Leichtgängigkeit der Drehbeweglichkeit der Schaltwelle beeinträchtigt werden.

Aufgabe der Erfindung ist es deshalb, bei dem eingangs genannten Stufenwähler eine zusätzliche Sicherung der Lage des Kontaktringes anzugeben, so daß ein Verkanten oder ein Verspannen des Kontaktringes auf der Schaltwelle praktisch ausgeschlossen werden kann. Diese Aufgabe wird erfindungsgemäß durch die im Kennzeichen des Patentanspruches 1 angegebenen Mittel gelöst.

Der mit der Erfindung erzielte Vorteil liegt in der zusätzlichen Sicherung der Lage des Kontaktringes, was völlig unabhängig von der Anschlußleitung erfolgt und auch keinen zusätzlichen Platz beansprucht. Ferner erfolgt das Fixieren des Kontaktringes praktisch am tragenden Gerüst des Stufenwählers, also am Isolierzylinder und somit auch unabhängig von der Schaltwelle des Stufenwählers. Das Abstützen des Kontaktringes erfolgt hierbei ausschließlich über Teile aus Isolierstoff, und diese Teile werden durch Nocken bzw. entsprechende Ausnehmungen miteinander verrastet.

Ein Ausführungsbeispiel der Erfindung ist in der Zeichnung dargestellt und wird nachstehend näher beschrieben. Die Zeichnung zeigt ausschnittsweise den Bereich einer Kontaktebene des Stufenwählers. Selbstverständlich kann der Stufenwähler mehrere dieser Kontaktebenen aufweisen. Wie ersichtlich, besitzt der Stufenwähler einen tragenden Isolierstoffzylinder 1, der jeweils die feststehenden Stufenkontakte 2 der Kontaktebenen trägt. Er besitzt ferner eine im Zentrum des Isolierstoffzylinders 1 angeordnete rohrförmige Schaltwelle 3, die auf übliche Weise schrittweise drehbar ist. Für jede Kontaktebene ist ein Kontaktring 4 vorgesehen, der um die Schaltwelle 3 herum angeordnet ist und der mittels der Anschlußleitung 5 gehalten wird. Eine Kontaktbrücke 6, die ständig am Kontaktring 4 schleift, dient der Verbindung des Kontaktringes 4 mit den einzelnen feststehenden Stufenkontakten 2. Die Kontaktbrücke 6 wird von einem an der Schaltwelle 3 sitzenden Tragarm 7 gehalten und geführt. Der Kontaktring 4 sitzt nun seinerseits auf einem Isolierstoffring 8 und ist über Nocken 9 mit diesem verrastet. Der Isolierstoffring 8 ist über die Schaltwelle 3 geschoben und stützt sich mit drei sternförmig angeordneten Streben 10 am Isolierstoffzylinder 1 ab. Zu diesem Zweck ist jede Strebe 10 mit einem Nocken 11 versehen, die in eine entsprechende Ausnehmung im Isolierstoffzylinder eingreift. Somit ergibt sich eine stabile Lage des Isolierstoffringes 8, die letztendlich durch das tragende Gerüst des Stufenwählers, nämlich durch den Isolierstoffzylinder 1, begründet ist. Der Isolierstoffring 8 kann somit auch als Führung bzw. als Lager für die Schaltwelle 3 dienen. Eine Beeinträchtigung seiner Lage durch das Anschließen der Anschlußleitung 5 ist praktisch ausgeschlossen.

## Patentansprüche

1. Zylindrischer Stufenwähler für Stufentransformatoren, bei dem feststehende Stufenkontakte (2) in mindestens einer Ebene in der Wand eines Isolierstoffzylinders (1) sitzen und bei dem für jede Ebene eine Kontaktbrücke (6) vorgesehen ist, deren inneres Ende an einem in derselben Ebene liegenden Kontaktring (4) schleift, der um eine die Kontaktbrücke führende rohrförmige Schaltwelle (3) aus Isolierstoff angeordnet ist und der mittels einer im wesentlichen seitlich waagerecht aus dem Isolierstoffzylinder herausgeführten mit dem Kontaktring verbundenen starren elektrischen Anschlußleitung (5) fixiert ist,
dadurch gekennzeichnet,
daß der Kontaktring (4) auf einem um die Schaltwelle (3) herum angeordneten Ring (8) aus Isolierstoff sitzt und mittels mehrerer Nocken (9) mit diesem verrastet ist und daß der Isolierstoffring (8) von wenigstens drei Streben (10) aus Isolierstoff, die sich an der Wand des Isolierstoffzylinders (1) abstützen, getragen wird.

2. Zylindrischer Stufenwähler nach Anspruch 1,
dadurch gekennzeichnet,
daß die mit dem Isolierstoffring (8) unmittelbar verbundenen Streben (10) mittels Nocken (11), die in entsprechende Bohrungen des Isolierstoffzylinders (1) eingreifen, mit letzterem verrastet sind.

## Claims

1. Cylindrical tap selector for tapped transformers, in which stationary tap contacts (2) are seated in at least one plane in the wall of a cylinder (1) of insulating material and in which a contact bridge (6) is provided for each plane, the inner end of which contact bridge wipes on a contact ring (4), which lies in the same plane, is arranged around a tubular switching shaft (3) of insulating material guiding the contact bridge and is fixed by means of an electrical connector (5) which is rigidly connected with the contact ring and led substantially laterally horizontally out of the cylinder of insulating material, characterised thereby that the contact ring (4) is seated on a ring (8) of insulating material, which is arranged around the switching shaft (3), and is keyed to this by means of several dogs (9) and that the ring (8) of insulating material is carried by at least three struts (10) of insulating material, which are supported at the wall of the cylinder (c) of insulating material.

2. Cylindrical tap selector according to claim 1, characterised thereby that the struts (10), which are directly connected with the ring (8) of insulating material, are keyed to the cylinder (1) of insulating material by means of dogs (11) which engage in corresponding bores of the cylinder.

## Revendications

1. Sélecteur cylindrique de prises pour transformateurs à prises, sélecteur dans lequel des contacts fixes de prises (2) sont situés dans au moins un plan sur la paroi d'un cylindre (1) en matière isolante et dans lequel il est prévu pour chacun de ces plans un pont de contact (6), dont l'extrémité interne frotte sur un anneau de contact (4) se situant dans ce même plan et qui est disposé autour d'un arbre de commutation tubulaire (3) en matière isolante, commandant les ponts de contact et cet anneau est fixé au moyen d'une liaison électrique rigide de raccordement (5) partant en principe latéralement et horizontalement du cylindre en matière isolante et assemblée avec l'anneau de contact, sélecteur de prises caractérisé en ce que l'anneau de contact (4) est placé sur un anneau (8) en matière isolante disposé autour de l'arbre de commutation (3) et est enclenché avec cet anneau au moyen de plusieurs ergots (9), tandis que l'anneau (8) en matière isolante est supporté par au moins trois jambes de force (10) en matière isolante qui prennent appui contre la paroi du cylindre (1) en matière isolante.

2. Sélecteur cylindrique de prises selon la revendication 1, caractérisé en ce que les jambes de force (10), directement reliées à l'anneau (8) en matière isolante, sont enclenchées avec le cylindre (1) en matière isolante au moyen d'ergots (11) qui viennent en prise dans des perçages correspondants de ce cylindre.
